# EUROPÄISCHE PATENTSCHRIFT

(11) **EP 0 619 566 B1**
(45) Veröffentlichungstag und Bekanntmachung des Hinweises auf die Patenterteilung: **10.06.1998**
(21) Anmeldenummer: 94105005.6
(22) Anmeldetag: 30.03.1994
(51) Int. Cl.: G07C 15/00, A63F 9/04, A63H 3/28

(54) **Lottozufallsgenerator**
Lotto random generator
Générateur aléatoire de loto

(30) Priorität: 03.04.1993 DE 9305141 U
(43) Veröffentlichungstag der Anmeldung: 12.10.1994
(73) Patentinhaber: REAL WERBEGESELLSCHAFT mbH, 65189 Wiesbaden (DE)
(72) Erfinder: Hegglin, Thomas, D-65189 Wiesbaden (DE)
(74) Vertreter: Blumbach, Kramer & Partner GbR

(56) Entgegenhaltungen:
- DE-A- 3 134 873
- DE-A- 3 927 495
- US-A- 4 549 867
- US-A- 4 799 171
- US-A- 4 808 142

## Beschreibung

Die Erfindung bezieht sich auf einen Lottozufallsgenerator mit einem Gehäuse und einer darin untergebrachten elektrischen Schaltungsanordnung.

Bei Glücksspielen, beispielsweise im Zahlenlotto 6 aus 49, werden von vielen Spielteilnehmern willkürlich Zahlenfelder auf dem Spielschein angekreuzt. Bei der Bestimmung dieser Zahlen ist es oftmals üblich, Glücksbringer jedwelcher Art hinzuzuziehen. Unter solche Glücksbringer fallen auch Einrichtungen, die beispielsweise mit Hilfe von Mikroprozessoren derartige Glückszahlen ermitteln.

Aus dem Stand der Technik sind solche als Lottozufallsgeneratoren bezeichnete Einrichtungen bekannt, bei denen sechs Zahlen aus drei vorbestimmten Zahlenbereichen (Bereich 1: Zahlen 1 bis 36, Bereich 2: Zahlen 1 bis 49, Bereich 3: Zahlen 1 bis 99) auf Knopfdruck auf einem LCD-Display angezeigt werden.

Mit den Lottozufallsgeneratoren nach dem Stand der Technik sind eine Reihe von Nachteilen verbunden.

So erfolgt die Anzeige in einer unübersichtlichen Zahlenkolonne, was beispielsweise Ablese- und Abschreibfehler beim Übertrag der angezeigten Zahlen auf den Spielschein sehr wahrscheinlich macht. Insbesondere ist dies bei älteren Personen der Fall, deren Sehvermögen teilweise stark eingeschränkt ist. Zudem sind solche Lottozufallsgeneratoren, die nach dem Stand der Technik auch oft mit einer Alarmuhr kombiniert sind, aufgrund ihres nüchternen Designs wenig originell. Außerdem stellt sich bei diesen Geräten oftmals das Problem, daß die mit Hilfe einfacher Programme ermittelten Zufallszahlen unechte Zufallszahlen darstellen, da der Ermittlung dieser Zahlen ein Programm zugrunde liegt, das mit einer gewissen Systematik arbeitet (H. H. Schulze, Computerenzyklopädie, Band 6, Seite 2878).

DE-A-3 134 873 offenbart einen Lottozufallsgenerator gemäß dem Oberbegriff des Patentanspruchs 1.

Aufgabe der Erfindung ist es somit, einen Lottozufallsgenerator zur Verfügung zu stellen, der auf originelle Art und Weise den Lottospieler bei der Bestimmung seiner Glückszahlen unterstützt, wobei die Glückszahlen möglichst zufällig ausgewählt werden und so an den Spieler ausgegeben werden, daß dieser sie ohne Ablesefehler auf den Spielschein übertragen kann.

Die erfindungsgemäße Lösung der Aufgabe ist in Anspruch 1 angegeben.

In einer vorteilhaften Ausführungsform ist vorgesehen, daß die Eingabeeinrichtung ein Schalter ist. Hinter dem Schalter kann vorteilhafterweise die Anordnung einer Zeiterkennungseinrichtung vorgesehen sein, die wenigstens ein kurzes Betätigungssignal und wenigstens ein langes Betätigungssignal voneinander unterscheiden kann, und bei einem kurzen Betätigungssignal jeweils genau eine von den insgesamt N Zahlen zufällig auswählt und ausgibt, und bei einem langen Betätigungssignal alle N Zahlen zufällig auf einmal auswählt und mit einer vorherbestimmten Zeitverzögerung sequentiell ausgibt.

Um eine möglichst fehlerfreie Übertragung der ausgegebenen Zahlen auf den Spielschein sicherzustellen, kann vorgesehen sein, daß der Lottozufallsgenerator vor der Ausgabe der Zahlen sowohl im Fall eines kurzen als auch im Fall eines langen Betätigungssignals die N Zahlen zwischenspeichert und nach steigendem Wert ordnet. Für eine möglichst originelle Gestaltung des Lottozufallsgenerators werden vorteilhafterweise bei der Ausgabe der Zahlen über eine mechanische Betätigungsvorrichtung, die Lippen des als menschliches Gesicht geformten Gehäuses in Bewegung setzt.

In einer weitergebildeten Ausführungsform der Erfindung umfaßt der Lottozufallsgenerator einen Festwertspeicher, in dem die zufällig ausgewählten N Zahlen Zᵢ abgelegt werden, sowie ein Tastaturfeld, über das N Zahlen Z₁' in den Lottozufallsgenerator eingegeben werden können, und einen Komparator, der die eingegebenen N Zahlen Zᵢ' mit den ausgewählten N Zahlen Zᵢ vergleicht und die Anzahl Ü der übereinstimmenden Zahlen feststellt und über den Sprachgenerator, den D/A-Wandler, den Verstärker und den Lautsprecher ausgibt. Eine solche Ausführungsform würde es beispielsweise ermöglichen, daß der Lottospieler nach Bekanntwerden der amtlich ermittelten Zahlen diese Zahlen als Zahlen Zᵢ' in seinen persönlichen Lottozufallsgenerator eingibt, das Gerät diese Zahlen mit den zufällig gewählten und auf dem Spielschein des Spielers angegebenen Zahlen vergleicht und dem Spieler sogleich die Anzahl der übereinstimmenden Zahlen und damit seinen Erfolg in diesem Spiel sprachlich mitteilt. Hierfür ist es weiterhin vorteilhaft, wenn sowohl der Festwertspeicher als auch der Komparator mikroprozessorgesteuert sind.

Die Erfindung soll nachfolgend an Ausführungsbeispielen näher beschrieben werden.

Es zeigen:
- Fig. 1 und 2: die Vorderseite zweier möglicher Außengehäuses des Lottozufallsgenerators,
- Fig. 3: das Innengehäuse des Lottozufallsgenerators in eine perspektivischen Ansicht, von der Rückseite her gesehen,
- Fig. 4: eine erste mögliche elektrische Schaltungsanordnung der in dem Innengehäuse untergebrachten elektrischen Schaltung des Lottozufallsgenerators,
- Fig. 5: eine zweite mögliche Schaltungsanordnung der in dem Innengehäuse untergebrachten elektrischen Schaltung des Lottozufallsgenerators mit Komparator zur Ausgabe der Anzahl der richtig ausgewählten Zahlen.

Die beschriebene beispielhafte Ausführungsform des Lottozufallsgenerators setzt sich aus einem Außengehäuse 1 und einem darin eingelassenen Innengehäuse 2 zusammen. Die Fig. 1 und 2 zeigen das Außengehäuse 1 des Lottozufallsgenerators in zwei mögliche Ausgestaltungen von vorne. Das Außengehäuse 1 des Lottozufallsgenerators besitzt im wesentlichen eine kugelförmige Gestalt, und seine Vorderseite kann entweder als männliches oder weibliches Gesicht ausgebildet sein. Das Gesicht weist einen Mundbereich auf, der durch eine Ober- (3) und eine Unterlippe 4 mit stilisierten Zähnen 5 gebildet wird, die Ober- und die Unterlippe sind an einem gemeinsamen Punkt 6 miteinander verbunden und können gegeneinander mit Hilfe der mechanischen Betätigungseinrichtung 10 bewegt werden, womit eine Sprechbewegung angedeutet wird.

In Fig. 3 ist das Innengehäuse 2 in einer perspektivischen Ansicht dargestellt. Das Innengehäuse umfaßt eine Vorderwand 11, eine Rückwand 12, zwei Seitenteile 13 und ein Bodenteil 14. In einer bevorzugten Ausführungsform ist das Innengehäuse 2 so in das Außengehäuse 1 eingebaut, daß die Vorderwand 11 des Innengehäuses mit der Innenseite der Vorderseite des Außengehäuses 1 zur Anlage kommt. Die Vorderwand 11, die Rückwand 12 und das Bodenteil 14 sind als ebene Flächen ausgebildet, die beiden Seitenteile 13 des Innengehäuses sind gebogen. An einer der beiden gebogenen Seitenwände des Innengehäuses ist ein Schalter 15 angebracht, der als Druckschalter ausgebildet sein kann, so daß beim Drücken des Schalters ein Betätigungssignal 17 für die in dem Innengehäuse untergebrachte elektrische Schaltungsanordnung 19 ausgelöst wird, die je nach Dauer des Niederdrückens des Schalters dazu führt, daß eine einzelne Zufallszahl Zᵢ oder alle N Zufallszahlen Z₁ ... Z_{N} ausgewählt werden. In die Rückwand 13 des Gehäuses sind zwei Öffnungen 20, 22 eingelassen. Im oberen Bereich der Rückwand befindet sich eine kreisrunde Öffnung 20, die teilweise durch Streben 24 abgedeckt ist, hinter der ein Lautsprecher 26 angeordnet ist, über den die zufällig ausgewählten Zahlen Zᵢ ausgegeben werden. Im unteren Bereich der Rückwand ist eine Öffnung 22 mit Klappe 27 angeordnet, die von außen den Zugang zu einem Fach erlaubt, in dem die der elektrischen Versorgung der Schaltung dienenden Batterien oder anderen Energiequellen, wie beispielsweise ein Akkumulator, untergebracht sind. Damit das im Innengehäuse 2 untergebrachte Fach über die Klappe 27 zugänglich ist, besitzt das Außengehäuse 1 an seiner Rückseite eine Klappenöffnung. Weiterhin ist an einer Seite des Außengehäuses 1 eine Betätigungsöffnung 28 zur Betätigung des am Innengehäuse 2 angebrachten Schalters 15 vorgesehen. Zur gerichteten Schallabgabe des Lautsprechersignals können am Außengehäuse Lautsprecheröffnungen 29, beispielsweise verdeckt unter dem Haaransatz des Gesichts, angebracht sein.

Die zur Bestimmung und Ausgabe der Zahlen verwandte und in dem Gehäuse untergebrachte Schaltungsanordnung ist in zwei beispielhaften Ausführungsformen in den Fig. 4 und 5 dargestellt. In einem einfachen Aufbau umfaßt die Schaltung, wie in Fig. 4 gezeigt, eine Eingabeeinrichtung 30, einen Zufallsgenerator 32, einen Sprachgenerator 34, einen die D/A-Wandler 36, einen Verstärker 38, einen Lautsprecher 26, einen Mikroprozessor 40 und optional eine mechanische Betätigungsvorrichtung 10.

Wird über die als Schalter 15 ausgebildete Eingabeeinrichtung 30 der elektrischen Schaltung ein Betätigungssignal 17 zugeführt, so zieht der Zufallsgenerator 32 zufällig aus einer Gesamtmenge M an Zahlen N Zahlen Zᵢ .

Nachdem die Zahlen Zᵢ vom Zufallsgenerator ermittelt wurden, werden sie in digitaler Form an einen Sprachgenerator 34 übermittelt, in dem die Sprachmuster SMᵢ aller M Zahlen Zᵢ abgelegt sind. Das zu der jeweiligen, vom Zufallsgenerator bestimmten Zahl Zᵢ gehörende Sprachmuster SMᵢ wird im Sprachgenerator aufgerufen und an einen D/A-Wandler 36 übermittelt. Der D/A-Wandler 36 wandelt das digitale Sprachmuster SMᵢ in ein analoges Signal Aᵢ, welches über eine konventionelle Verstärkerschaltung 38 so verstärkt wird, daß es über einen Lautsprecher 26 ausgegeben werden kann. Darüber hinaus kann das verstärkte Signal VAᵢ auch dazu dienen, daß eine mechanische Betätigungseinrichtung 10 für die Dauer, in der das Signal VAᵢ am Lautsprecher anliegt, die auf der als Gesicht ausgebildeten Vorderseite angebrachte Ober- (3) und Unterlippe 4 für eine stilisierte Sprachbewegung bewegt.

Vorteilhafterweise wird die Schaltung als integrierte Schaltung ausgelegt, und der Zufallsgenerator 32, der Sprachgenerator 34 sowie der D/A-Wandler 36 werden von einem Mikroprozessor 40 gesteuert.

In der in Fig. 5 gezeigten, fortgebildeten Ausführungsform sind zusätzlich zu der in Fig. 4 gezeigten Schaltung eine Zeiterkennungseinrichtung 41, ein Festwertspeicher 42, ein Komparator 44 und ein Tastaturfeld 46 vorgesehen. Das Tastaturfeld 46 kann ebenso wie die Öffnung für den Lautsprecher und das Batteriefach auf der Rückseite des Gehäuses angeordnet sein oder seitlich auf der Seite, auf der kein Betätigungsknopf nicht angeordnet ist. Die Zeiterkennungseinrichtung 41 dient dazu, ein relativ kurzes Betätigungssignal von einem relativ langen Betätigungssignal zu unterscheiden.

Bei einem relativ kurzen Betätigungssignal wird genau eine von den insgesamt N Zahlen Zᵢ zufällig ausgewählt und über den Sprachgenerator, den D/A-Wandler, den Verstärker und den Lautsprecher ausgegeben. Der Spieler muß also N-mal den Schalter niederdrücken, um alle N Glückszahlen angesagt zu bekommen.

Bei einem langen Betätigungssignal werden dagegen alle N Zahlen auf einmal ausgewählt und mit einer Zeitverzögerung über den Lautsprecher ausgegeben.

Der Festwertspeicher 42 ist zwischen Zufallsgenerator 32 und Sprachgenerator 34 parallel derart angeordnet, daß die vom Zufallsgenerator ermittelten Zahlen Zᵢ in digitaler Form sowohl dem Sprachgenerator als auch den N Speichern 48 des Festwertspeichers 42 zugeleitet werden. Die in dem Festwertspeicher abgelegten Zahlen Zᵢ können jederzeit durch den Mikroprozessor 40 aufgerufen werden; beispielsweise dann, wenn über ein Tastaturfeld Zahlen Zᵢ' eingegeben werden, die zunächst in einen Speicherbereich eines Komparators geschrieben werden, und nachdem alle N Zahlen Zᵢ' eingegeben sind mit den in dem Festwertspeicher abgelegten Zahlen Zᵢ in dem Komparator verglichen werden, so daß mittels des Komparators 44 eine Zahl Ü ermittelt wird, die der Zahl der übereinstimmenden Zahlen Zᵢ und Zᵢ' entspricht. Diese Zahl Ü der übereinstimmenden Zahlen kann dann wiederum über eine Verbindungsleitung dem Sprachgenerator 34 in digitaler Form zugeführt werden. Für die Zahl Ü wird dann das digitale Sprachmuster SM_{ü} ermittelt, das über den D/A-Wandler, den Verstärker und den Lautsprecher wiederum an den Spieler ausgegeben werden kann.

Mit dem vorliegenden Lottozufallsgenerator ist es gelungen, ein originelles Gerät zur Ermittlung und Ausgabe von N Lottozahlen aus einer Gesamtmenge M an Zahlen zur Verfügung zu stellen, wobei sichergestellt ist, daß die Ausgabe der N Zahlen so erfolgt, daß bei der Übertragung auf den Lottospielschein eine größtmögliche Sicherheit gewährleistet ist und die Auswahl der Zahlen echt zufällig erfolgt.

## Patentansprüche

1. Lottozufallsgenerator mit einem Gehäuse und einer darin untergebrachten elektrischen Schaltungsanordnung (19),
wobei der Lottozufallsgenerator eine an der Außenseite des Gehäuses angebrachte Eingabeeinrichtung (30) umfaßt, die bei Betätigung durch ein Betätigungssignal (17) einen Zufallsgenerator (32) veranlaßt, eine vorbestimmte Anzahl N von Zahlen Z₁...Z_{N} aus einer vorbestimmten Gesamtmenge (M) zufällig auszuwählen, wobei alle N Zahlen Zᵢ, i=1..N Elemente der Gesamtmenge (M) sind und jedes Zᵢ ungleich jedem Zⱼ ist, wenn i ungleich j ist, wobei i,j=1..N,
dadurch gekennzeichnet,
daß die Schaltungsanordnung (19) einen Sprachgenerator (34) umfaßt, dem die durch den Zufallsgenerator ausgewählten Zahlen Z₁...Z_{N} als Digitalsignale zugeführt werden und daß für jede Zahl Zᵢ, i=1..N das in dem Sprachgenerator gespeicherte, der jeweiligen Zahl Zᵢ zugeordnete, digitale Sprachmuster SMᵢ, i=1..N aufgerufen wird,
daß die Schaltungsanordnung (19) einen Digital-Analog-Wandler (36), der das digitale Sprachmuster SMᵢ in ein Analogsignal Aᵢ umsetzt und einen Verstärker (38) zur Verstärkung der analogen Signale Aᵢ i=1...N umfaßt, die über einen Lautsprecher (26) nacheinander ausgegeben werden.

2. Lottozufallsgenerator gemäß Anspruch 1,
dadurch gekennzeichnet,
daß der Zufallsgenerator (32), der Sprachgenerator (34) und der Digital-Analog-Wandler (36) mikroprozessorgesteuert (40) sind.

3. Lottozufallsgenerator gemäß Anspruch 1 oder 2,
dadurch gekennzeichnet,
daß die Eingabeeinrichtung (30) ein Schalter (15) ist.

4. Lottozufallsgenerator gemäß Anspruch 3,
dadurch gekennzeichnet,
daß eine Zeiterkennungseinrichtung (41) hinter dem Schalter (15) angeordnet ist, die wenigstens ein kurzes Betätigungssignal (17K) und wenigstens ein langes Betätigungssignal (17L) voneinander unterscheiden kann, und bei einem kurzen Betätigungssignal (17K) jeweils genau eine von den insgesamt N Zahlen Zᵢ zufällig auswählt und ausgibt, und bei einem langen Betätigungssignal (17L) alle N Zahlen Zᵢ zufällig auf einmal auswählt und mit einer vorherbestimmten Zeitverzögerung sequentiell ausgibt.

5. Lottozufallsgenerator nach einem der Ansprüche 1 bis 4,
dadurch gekennzeichnet,
daß der Lottozufallsgenerator in beiden Fällen alle N Zahlen Zᵢ vor der Ausgabe nach steigendem Wert ordnet.

6. Lottozufallsgenerator nach einem der Ansprüche 1 bis 5,
dadurch gekennzeichnet,
daß der Lottozufallsgenerator eine mechanische Betätigungsvorrichtung (10) zur Lippenbewegung umfaßt.

7. Lottozufallsgenerator nach einem der Ansprüche 1 bis 6,
dadurch gekennzeichnet,
daß der Lottozufallsgenerator einen Festwertspeicher (42), in dem die zufällig ausgewählten N Zahlen Zᵢ abgelegt werden, ein Tastaturfeld (46) über das N Zahlen Zᵢ' in den Lottozufallsgenerator eingegeben werden können und einen Komparator (44), der die eingegebenen N Zahlen Zᵢ' mit den ausgewählten N Zahlen Zᵢ vergleicht und die Anzahl Ü der übereinstimmenden Zahlen über den Sprachgenerator (34), den D/A-Wandler (36), den Verstärker (38) und den Lautsprecher (26) ausgibt.

8. Lottozufallsgenerator gemäß Anspruch 7,
dadurch gekennzeichnet,
daß der Festwertspeicher (42) und der Komparator (44) mikroprozessorgesteuert (40) sind.

## Claims

1. A lottery number random generator comprising a housing and an electrical circuit arrangement (19) disposed therein, the lottery number random generator comprising an inputting device (30) disposed on the outside of the housing and, when actuated by an actuation signal (17), causing a random generator (32) to select at random a predetermined number N of numbers Z₁...Z_{N} from a predetermined total quantity (M), wherein all the N numbers Zᵢ, i=1..N are elements of the total quantity (M) and any Zᵢ is not equal to any Zⱼ if i is not equal to j, where i,j=1..N,
characterised in that the circuit arrangement (19) comprises a speech generator (34) to which there are fed as digital signals the numbers Z₁...Z_{N} selected by the random generator, and in that there is called up for each number Zᵢ, i=1..N the digital speech pattern SMᵢ, i=1..N stored in the speech generator and associated with the respective number Zᵢ,
in that the circuit arrangement (19) comprises a digital-analogue converter (36) which converts the digital speech pattern SMᵢ into an analogue signal Aᵢ and an amplifier (38) for amplifying the analogue signals Aᵢ i=1..N, which are delivered successively via a loudspeaker (26).

2. A lottery number random generator according to claim 1, characterised in that the random generator (32), the speech generator (34) and the digital-analogue converter (36) are microprocessor-controlled (40).

3. A lottery number random generator according to claim 1 or 2, characterised in that the inputting device (30) is a switch (15).

4. A lottery number random generator according to claim 3, characterised in that a time recognition circuit (41) is disposed behind the switch (15) and can distinguish between at least one short actuation signal (17K) and at least one long actuation signal (17L), and in the event of a short actuation signal (17K) selects at random and delivers accurately one of the total N numbers Zᵢ, and in the event of a long actuation signal (17L) selects at random in one operation all the N numbers Zᵢ and delivers them sequentially with a predetermined time delay.

5. A lottery number random generator according to any one of claims 1 to 4, characterised in that the random generator in both cases arranges all the N numbers Zᵢ in ascending value before delivering them.

6. A lottery number random generator according to any one of claims 1 to 5, characterised in that the random generator comprises a mechanical actuation device (10) for lip movement.

7. A lottery number random generator according to any one of claims 1 to 6, characterised in that the random generator comprises a read-only memory (42) in which are stored the random selected N numbers Zᵢ, a keyboard section (46) via which N numbers Zᵢ' can be input into the random generator, and a comparator (44) which compares the input N numbers Zᵢ' with the selected N numbers and delivers the number Ü of agreeing numbers via the speech generator (34), the D/A converter (36), the amplifier (38) and the loudspeaker (26).

8. A lottery number random generator according to claim 7, characterised in that the read-only memory (42) and the comparator (40) are microprocessor-controlled (40).

## Revendications

1. Générateur aléatoire de loto comportant un boîtier et un dispositif (19) de circuit électrique qui y est logé,
le générateur aléatoire de loto comprenant un dispositif (30) d'introduction de données, mis en place sur le côté extérieur du boîtier et qui, lors de l'actionnement au moyen d'un signal d'actionnement (17), fait sélectionner de façon aléatoire, par un générateur aléatoire (32), un nombre N prédéterminé de numéros Z₁ ... Z_{N} à partir d'une quantité globale prédéterminée (M) de numéros, l'ensemble des N numéros Zᵢ étant des éléments i = 1 ... N de la quantité globale (M) de numéros et chaque Zᵢ étant différent de chaque Zⱼ, lorsque i est différent de j, avec la relation suivante i, j = 1 .. N,
caractérisé en ce que le dispositif de circuit (19) comprend un générateur vocal (34) auquel sont, sous forme de signaux numériques, amenés les numéros Z₁ ... Z_{N} sélectionnés par le générateur aléatoire et que pour chaque numéro Zᵢ, i = 1 .. N, est appelé l'échantillon vocal numérique SMᵢ, i = 1 .. N, enregistré dans le générateur vocal et correspondant au numéro Zᵢ considéré,
en ce que le dispositif de circuit (19) comprend un convertisseur numérique-analogique (36) qui transforme l'échantillon vocal numérique SMᵢ en un signal analogique Aᵢ et un amplificateur (38) destiné à amplifier les signaux analogiques Aᵢ i = 1 ... N, qui sont délivrés l'un après l'autre par l'intermédiaire d'un haut-parleur (26).

2. Générateur aléatoire de loto selon la revendication 1,
caractérisé en ce que
le générateur aléatoire (32), le générateur vocal (34) et le convertisseur numérique/analogique (36) sont commandés par un microprocesseur (40).

3. Générateur aléatoire de loto selon la revendication 1 ou 2,
caractérisé en ce que
le dispositif d'introduction de données (30) est un interrupteur (15).

4. Générateur aléatoire de loto selon la revendication 3,
caractérisé en ce que
un dispositif (41) d'identification de temps est disposé en aval de l'interrupteur (15), lequel est apte à distinguer l'un de l'autre au moins un signal d'actionnement court (17 K) et au moins un signal d'actionnement long (17 L), et qui, dans le cas d'un signal d'actionnement court (17 K), sélectionne de façon aléatoire dans chaque cas un numéro parmi l'ensemble des N numéros Zᵢ et qui, dans le cas d'un signal d'actionnement long (17 L), sélectionne de façon aléatoire en une seule fois l'ensemble des N numéros Zᵢ et les délivre séquentiellement avec un délai intermédiaire prédéterminé.

5. Générateur aléatoire de loto selon l'une des revendications 1 à 4,
caractérisé en ce que
le générateur aléatoire de loto classe dans les deux cas tous les N numéros Zᵢ par ordre croissant avant leur délivrance.

6. Générateur aléatoire de loto selon l'une des revendications 1 à 5,
caractérisé en ce que
le générateur aléatoire de loto comprend un dispositif mécanique d'actionnement (10) destiné au déplacement des lèvres.

7. Générateur aléatoire de loto selon l'une des revendications 1 à 6,
caractérisé en ce que
le générateur aléatoire de loto comprend une mémoire (42) de constantes, dans laquelle sont enregistrés les N numéros Zᵢ sélectionnés de façon aléatoire, un clavier (46) par l'intermédiaire duquel N numéros Zᵢ' peuvent être introduits dans le générateur aléatoire de loto et un comparateur (44) qui compare les N numéros Zᵢ' introduits avec les N numéros Zᵢ sélectionnés et qui délivre le nombre Ü des numéros qui coïncident, par l'intermédiaire du générateur vocal (34), du convertisseur numérique/analogique D/A (36), de l'amplificateur (38) et du haut-parleur (26).

8. Générateur aléatoire de loto selon la revendication 7,
caractérisé en ce que
la mémoire (42) de constantes et le comparateur (44) sont commandés par un microprocesseur (40).
